# DEMANDE DE BREVET EUROPEEN

(11) **EP 1 240 854 A1**
(43) Date de publication de la demande: **18.09.2002**
(21) Numéro de dépôt: 01200912.2
(22) Date de dépôt: 12.03.2001
(51) Int. Cl.: A47F 1/12

(54) **Présentoir pour feuillets et brochures**

(71) Demandeur: De Vestel, Yves, 38670 Adeje, Tenerife (ES)
(72) Inventeur: De Vestel, Yves, 38670 Adeje, Tenerife (ES)
(74) Mandataire: Vandeberg, Marie-Paule L.G.

(57) **Abrégé**

Un présentoir pour feuillets et brochures comprenant un support plan arrière (2) et un socle (4). Le socle (4) comprend une coulisse (18) s'étirant vers l'arrière; un support avant (13) mobile est disposé parallèlement au support plan arrière (2); ce support avant (12) est solidaire d'un coulisseau (16) mobile se déplaçant dans la coulisse (18) du socle (4) en maintenant le support avant (12) parallèle au support arrière (2). Des moyens de rappel (24) tendent à ramener le support avant (12) mobile contre le support arrière (2).

## Description

L'invention concerne les présentoirs et distributeurs de prospectus.

On connaît, dans le domaine des présentoirs, des simples supports inclinés dans lesquels le public intéressé peut puiser à volonté des feuillets informatifs ou publicitaires.

L'inconvénient de ce type de présentoir est que les feuillets, pour des raisons d'accessibilité évidente, ne sont pas maintenus en place, ce qui donne lieu à du gaspillage; par ailleurs, en cas de chute du présentoir ou de coup de vent, les feuillets s'éparpillent et sont souillés.

Le but de l'invention est d'assurer un maintien efficace de feuillets mis à la disposition du public tout en leur conservant une accessibilité maximum et une bonne visibilité.

L'objet de l'invention est un présentoir pour feuillets et brochures comprenant un support plan arrière eu un socle caractérisé en ce que
- le socle comprend une coulisse s'étirant vers l'arrière;
- un support avant mobile est disposé parallèlement au support plan arrière;
- ce support avant est monté sur coulisseau apte à se déplacer dans la coulisse du socle;
- un moyen de rappel tend à ramener le support avant mobile contre le support plan arrière.

De la sorte, des feuillets ou prospectus mis à la disposition du public peuvent être insérés entre le support plan arrière et le support avant mobile, où ils sont maintenus par pinçage.

De façon avantageuse, le support avant mobile est transparent de façon à laisser apparaître les feuillets.

Suivant un mode de réalisation préféré, la coulisse est un profilé parallélépipédique ouvert à ses deux extrémités, la face avant étant constituée d'une plaque à section transversale en L, la base de ce L, formant le coulisseau, étant insérée dans la coulisse.

Suivant un mode préféré, le support plan arrière est également une plaque en L fixée sur ou insérée dans la coulisse.

Le moyen de rappel est avantageusement un brin élastique fixé d'une part à un support avant mobile, d'autre part à l'extrémité arrière du coulisseau.

Suivant un mode de réalisation avantageux, le présentoir de l'invention est biface et présente deux faces arrières adossées l'une à l'autre, les coulisseaux des deux faces avant coulissant dans une coulisse commune .

L'invention a pour avantage une présentation et une visibilité complète des feuillets. Le dos et la partie frontale du présentoir glissant dans un manchon coulissant, en plastique ou aluminium extrudé ou injecté et mis sous tension par un élastique circulaire de haute résistance comprimant le dos et la partie frontale, les feuillets sont maintenus et comprimés en permanence sur une base parfaitement plane. Ce système évite donc que les feuillets s'envolent et permet qu'ils puissent être retirés du présentoir un par un.

Le présentoir de l'invention a une capacité approximative de 500 feuillets simples (80 gr/m²) à une grande variété de formats.

Grâce au système de tension surbaissé, différents dos peuvent être adaptés sur une même base.

Le présentoir peut être personnalisé pour l'acheteur (impression du logotype ou autre propagande), ce qui évite toute confusion éventuelle ou vol.

Le système de présentation dos à dos double le volume de capacité tout en conservant l'interchangeabilité des formats.

Des mâchoires amovibles peuvent être montées sur les faces avant et/ou arrière, ce qui permet une adaptation aisée sans modification des faces.

D'autres particularités et avantages de l'invention ressortiront de la description ci-après de modes de réalisation particuliers de l'invention, référence étant faite aux dessins annexés dans lesquels

La Fig. 1 est une vue en perspective d'un premier mode de réalisation du présentoir de l'invention.

La Fig. 2 est une vue latérale du présentoir de la Fig. 1.

La Fig. 3 est une vue latérale d'un second mode de réalisation du présentoir de l'invention.

Le présentoir comprend un support arrière 2 plan légèrement incliné (75° par rapport à l'horizontale) solidaire d'un socle 4, lequel repose sur des pastilles anti-dérapantes 6.

Le support arrière 2 est formé d'une plaque qui, en section transversale, affecte la forme d'un L, la branche du L 8 étant solidarisée au socle 4.

Des feuillets à distribuer 9 sont maintenus contre la hampe 10 de la plaque en L par un support avant 12, solide d'une pièce mobile 14.

Cette pièce mobile 14, formée par une plaque en matériau transparent, a également une section transversale en L.

Le support avant 12 qui constitue la hampe de ce L est, en substance, parallèle au support arrière 2.

La branche du L de la pièce mobile forme un coulisseau 16 inséré dans le socle 4.

Ce socle 4 est constitué essentiellement d'un profilé parallélépipédique 18 ouvert à ses deux extrémités 20, 22. Il assure à la fois le rôle de support du présentoir et celui de coulisse pour la pièce mobile 14.

Le maintien ferme des feuillets 9 entre le support arrière 2 et le support avant 12 est assuré par des moyens de rappels 24.

En l'occurrence, ces moyens de rappel sont constitués ici par un brin élastique 26. Ce brin élastique passe dans deux encoches 28 ménagée à la base de la face avant et de part et d'autre du coulisseau 16 pour venir s'ancrer près de l'extrémité arrière 22 du profilé parallélépipédique. Ce brin 26 peut également former une boucle refermée à l'arrière du socle.

La Fig. 3 montre un second mode de réalisation, où le présentoir est réversible.

Une plaque en U ou en V renversée 30 est fixée sur un socle 4 similaire à celui du mode de réalisation précédent, de façon à former deux faces arrières opposées dos à dos. Les extrémités libres de la plaque 30 sont engagées dans les extrémités 20, 22 ouvertes d'un profilé parallélépipédique ou fixées près de celles-ci. Deux pièces mobiles 14 sollicitées par un même moyen de rappel 26 permettent de serrer les feuilles sur les deux faces du présentoir.

Dans les deux modes de réalisation représentés, des plaques de plus grand gabarit peuvent être insérées sur les faces avant ou sur les faces arrières de façon à permettre le maintien de feuillets de plus grandes dimensions.

## Revendications

1. Un présentoir pour feuillets et brochures comprenant un support plan arrière (2) et un socle (4) **caractérisé en ce que**
- le socle (4) comprend une coulisse (18) s'étirant vers l'arrière;
- un support avant (13) mobile est disposé parallèlement au support plan arrière (2);
- ce support avant (12) est solidaire d'un coulisseau (16) mobile se déplaçant dans la coulisse (18) du socle (4) en maintenant le support avant (12) parallèle au support arrière (2);
- des moyens de rappel (24) tendant à ramener le support avant (12) mobile contre le support arrière (2).

2. Un présentoir suivant la revendication 1 **caractérisé en ce que** le support avant est transparent.

3. Un présentoir suivant l'une quelconque des revendications précédentes **caractérisé en ce que** la coulisse (18) est un profilé parallélépipédique (18) ouvert à ses deux extrémités (20, 22), le support avant (12) étant constitué d'une plaque à section transversale en L, la base de ce L, formant le coulisseau (16), étant insérée dans la coulisse (18).

4. Un présentoir suivant la revendication 3 **caractérisé en ce que** le support plan arrière (2) est également une plaque en L fixée sur ou insérée dans la coulisse (18).

5. Un présentoir suivant l'une quelconque des revendications précédentes **caractérisé en ce que** les moyens de rappel (24) comprennent un brin élastique (26) fixé d'une part au support avant mobile (12), d'autre part à l'extrémité arrière de la coulisse (16).

6. Un présentoir suivant l'une quelconque des revendications précédentes **caractérisé en ce qu'**il présente deux faces arrières (2) adossées l'une à l'autre.

7. Un présentoir suivant la revendication 6 **caractérisé en ce que** les deux faces arrières (2) comprennent une plaque en U ou en V renversés.
